# EUROPÄISCHE PATENTSCHRIFT

(11) **EP 4 146 417 B1**
(45) Veröffentlichungstag und Bekanntmachung des Hinweises auf die Patenterteilung: **13.12.2023**
(21) Anmeldenummer: 21725717.9
(22) Anmeldetag: 06.05.2021
(51) Int. Cl.: B22D 11/08, B22D 11/124, B22D 11/22, B22D 45/00

(54) **INSPEKTIONSSYSTEM UND VERFAHREN ZUM GLEICHZEITIGEN ÜBERPRÜFEN DER FUNKTIONSFÄHIGKEIT VON MEHREREN SPRITZDÜSEN IN EINER STRANGGIESSANLAGE, INSBESONDERE VON DEN ZWISCHEN ZWEI STRANGFÜHRUNGSROLLEN ANGEORDNETEN SPRITZDÜSEN**
INSPECTION SYSTEM AND METHOD FOR SIMULTANEOUSLY CHECKING THE FUNCTIONAL CAPABILITY OF A PLURALITY OF SPRAY NOZZLES IN A CONTINUOUS CASTING PLANT, IN PARTICULAR THE SPRAY NOZZLES ARRANGED BETWEEN TWO STRAND GUIDE ROLLS
SYSTÈME D'INSPECTION ET PROCÉDÉ DE VÉRIFICATION SIMULTANÉE DE L'APTITUDE FONCTIONNELLE D'UNE PLURALITÉ DE BUSES DE PULVÉRISATION DANS UNE INSTALLATION DE COULÉE CONTINUE, EN PARTICULIER DES BUSES DE PULVÉRISATION DISPOSÉES ENTRE DEUX ROULEAUX DE GUIDAGE DE BRIN

(30) Priorität: 07.05.2020 DE 102020205740
(43) Veröffentlichungstag der Anmeldung: 15.03.2023
(73) Patentinhaber: SMS Group GmbH, 40237 Düsseldorf (DE)
(72) Erfinder: BRESSER, Benjamin, 41068 Mönchengladbach (DE); WEYER, Axel, 42349 Wuppertal (DE)
(74) Vertreter: Klüppel, Walter
(86) Internationale Anmeldenummer: PCT/EP2021/061964
(87) Internationale Veröffentlichungsnummer: WO 2021/224377

(56) Entgegenhaltungen:
- CN-A- 108 907 126
- DE-A1-102011 005 860
- DE-U1-202015 002 457

## Beschreibung

Die Erfindung betrifft ein Inspektionssystem zum gleichzeitigen Überprüfen der Funktionsfähigkeit von mehreren Spritzdüsen in einer Stranggießanlage, insbesondere von den zwischen zwei Strangführungsrollen angeordneten Spritzdüsen. Die Erfindung betrifft ferner ein Verfahren zum gleichzeitigen Überprüfen der Funktionsfähigkeit von mehreren Spritzdüsen in einer Stranggießanlage, insbesondere von den zwischen zwei Strangführungsrollen angeordneten Spritzdüsen.

Eine Vorrichtung und ein Verfahren zur optischen Prüfung einer Spritzdüse in einer Stranggießanlage ist im Stand der Technik beispielsweise aus der deutschen Offenlegungsschrift DE 10 2011 005 860 A1 bekannt. Konkret offenbart diese Offenlegungsschrift eine Vorrichtung zur Prüfung einer Spritzdüse in einer Stranggießanlage, wobei die Vorrichtung ein Laufglied, z. B. einen Rollenchecker oder eine Kaltstrangkette aufweist zum Durchlaufen der Stranggießanlage. An dem Laufglied ist ein optoelektronischer Sensor, insbesondere eine Videokamera angebracht mit deren Hilfe die Eigenschaften der Spritzdüse gemessen werden können. Mit Hilfe des optischen Sensors wird das Spritzbild der Spritzdüse aufgenommen und anschließend mit Hilfe eines vorzugsweise automatischen Bildauswertungsverfahrens ausgewertet. Es ist weiterhin vorgesehen, dass verschiedene Düsenparameter, insbesondere der Kühlmitteldruck der Düse, variiert werden und dann ebenfalls eine Aufnahme des Spritzbildes als Reaktion auf diese Variation der Düsenparameter gemacht wird. Weiterhin offenbart die Offenlegungsschrift, dass die Vorrichtung ein Leuchtmittel umfasst, um die zu fotografierenden Kühldüsen entsprechend zu beleuchten. Eine vergleichbare Vorrichtung ist aus der CN 108907126 A bekannt.

Die EP 3 456 436 A1 offenbart ein Inspektionssystem und ein Verfahren zum Überwachen der Funktionsfähigkeit mindestens einer Spritzdüse, insbesondere in einer Stranggießanlage. Ein entsprechendes bekanntes Inspektionssystem weist neben der Spritzdüse mindestens eine Kamera zum Aufnehmen eines Bildes und eine Lichtquelle auf. Um das Überprüfen der Funktionsfähigkeit der Spritzdüse zu verbessern wird durch die EP 3 456 436 A1 vorgeschlagen, die Lichtquelle als Laserlichtquelle auszubilden zum Aussenden einer Mehrzahl von vorzugsweise parallelen Lichtstrahlen, welche eine Projektionsfläche für ein aufzunehmendes Bild aufspannen. Die Spritzdüse ist mit ihrer Austrittsöffnung auf eine Seite der Projektionsfläche ausgerichtet zum Erzeugen des Bildes in der Projektionsfläche als Sprühflecken der versprühten Flüssigkeit. Die Digitalkamera dient zum Aufnehmen des Bildes in der Projektionsfläche.

In der Sekundärkühlung einer Stranggießanlage werden zwischen 40 und 90 % des gesamten Wärmeinhaltes des Stranges abgeführt. Dazu wird von mehreren Spritzdüsen Wasser auf den erzeugten Strang gesprüht, so dass durch die entstehende Verdampfungsenergie ein Großteil der Wärmemenge abgeführt wird. Dabei ist es für die Qualität des erzeugten Stranges wesentlich, dass die Kühling gleichmäßig erfolgt, da anderenfalls Oberflächenfehler entstehen können.

Zwischen benachbarten Führungsrollen der Stranggießanlage sind dazu jeweils im oberen und unteren Bereich mehrere Spritzdüsen angeordnet, welche die gesamte oberen und untere Oberfläche des erzeugten Stranges mit Wasser besprühen. Üblicherweise sind auf der Oberseite und der Unterseite der Stranggießanlage zwischen benachbarten Strangführungsrollen jeweils zwischen 3 und 7 Spritzdüsen angeordnet. Damit die gesamte obere bzw. untere Oberfläche des erzeugten Stranges gleichmäßig von den Spritzdüsen gekühlt wird, überschneiden sich die von den Spritzdüsen erzeugten Spritzbilder im unteren Bereich, in unmittelbarer Nähe zu der oberen bzw. unteren Oberfläche des erzeugten Stranges. Durch diese Überschneidung liefern jedoch die zuvor genannten Vorrichtungen und Verfahren zur Überprüfung der Spritzdüsen der Stranggießanlage keine detaillierten Ergebnisse über die Funktionsfähigkeit einzelner Spritzdüsen.

Der vorliegenden Erfindung liegt daher die Aufgabe zugrunde die Funktionsfähigkeit von einzelnen Spritzdüsen einer Stranggießanlage zu überprüfen, um die Kühlleistung der Sekundärkühlung der Stranggießanlage besser beurteilen zu können und durch eine ungleichmäßige oder eingeschränkte Kühlung verursachte Oberflächenfehler an dem erzeugten Strang zu vermeiden. Die Aufgabe wird erfindungsgemäß gelöst durch ein Inspektionssystem zum gleichzeitigen Überprüfen der Funktionsfähigkeit von mehreren Spritzdüsen in einer Stranggießanlage gemäß Anspruch 1.

Gleichzeitig können die zwischen zwei benachbarten Strangführungsrollen angeordneten Spritzdüsen überprüft werden. Wie bereits zuvor ausgeführt, sind üblicherweise jeweils 3 bis 7 Spritzdüsen auf der Oberseite und der Unterseite angeordnet, so dass in der Regel 6 bis 14 Spritzdüsen gleichzeitig überprüft werden. Erfindungsgemäß umfasst das Inspektionssystem für jede gleichzeitig zu überprüfender Spritzdüse einen separaten optoelektronischen Sensor, also im Regelfall zwischen 6 und 14 optoelektronische Sensoren. Zweckmäßigerweise sind die separaten optoelektronischen Sensoren jeweils auf eine Spritzdüse, genauer auf das von der Spritzdüse erzeugte Spritzbild, ausgerichtet.

Das erfindungsgemäße Inspektionssystem umfasst ferner Mittel zum Zuordnen der von den zu überprüfenden Spritzdüsen erzeugten Spritzbilder zu jeweils mindestens einen optoelektronischen Sensor. Dadurch lassen sich die von den einzelnen Spritzdüsen erzeugten Spritzbilder separat überprüfen. Anhand der Überprüfung des erzeugten Spritzbildes eine Spritzdüse kann eine Aussage über die Funktionsfähigkeit der Spritzdüse getroffen werden und somit über die Sekundärkühlung der Stranggießanlage insgesamt.

Nach einer vorteilhaften Variante der Erfindung umfasst das Inspektionssystem weiterhin wenigstens ein Leuchtmittel zur Beleuchtung der von den zu überprüfenden Spritzdüsen erzeugten Spritzbilder, insbesondere im sichtbaren und/oder unsichtbaren Lichtspektrum. Durch eine Beleuchtung der von den zu überprüfenden Spritzdüsen erzeugten Spritzbilder wird die Erfassung der Spritzbilder durch die entsprechenden optoelektronischen Sensoren verbessert. Zweckmäßigerweise sind die optoelektronischen auf das von dem wenigstens einen Leuchtmittel abgestrahlte Lichtspektrum abgestimmt.

In einer zweckmäßigen Variante der Erfindung ist das wenigstens eine Leuchtmittel auf der gegenüberliegenden Seite von den durch die zu überprüfenden Spritzdüsen erzeugten Spritzbildern angeordnet, wie die optoelektronischen Sensoren. Die erzeugten Spritzbilder werden also von der den optoelektronischen Sensoren abgewandten Seite von dem wenigstens einen Leuchtmittel bestrahlt.

Gemäß einer erfindungsgemäßen Variante ist das Inspektionssystem Teil einer Kaltstrangkette oder mit einer Kaltstrangkette verbindbar ausgebildet. Das Inspektionssystem ist somit entweder ein fester Bestandteil der Kaltstrangkette oder kann mit dieser je nach Bedarf verbunden werden.

Nach einer vorteilhaften Variante der Erfindung ist das Inspektionssystem am in Laufrichtung vorderen Ende der Kaltstrangkette angeordnet.

In einer weiteren erfindungsgemäßen Variante sind die optoelektronischen Sensoren in Laufrichtung der Stranggießanlage nach vorne ausgerichtet. Dies hat den Vorteil, dass die optoelektronischen Sensoren die Spritzbilder erfassen bevor sich diese durch die Spritzbilder bewegen. Nachfolgend kann das auf den optoelektronischen Sensoren aufgetroffene Wasser der Spritzbilder bis zu den nächsten zu überprüfenden Spritzdüsen im nächsten Spalt zwischen benachbarten Strangführungsrollen zumindest teilweise ablaufen, was vorteilhaft für die Erfassung der Spritzbilder ist.

Gemäß einer besonders vorteilhaften Variante der Erfindung umfasst das Inspektionssystem weiterhin ein Aufprallelement, auf welches die von den zu überprüfenden Spritzdüsen erzeugten Spritzbilder auftreffen, insbesondere zum Trennen der von im oberen Bereich der Stranggießanlage angeordneten Spritzdüsen von den im unteren Bereich der Stranggießanlage angeordneten Spritzdüsen. Das Aufprallelement ist vorzugsweise ungefähr mittig zwischen den Strangführungsrollen angeordnet, so dass jeweils auf die Oberseite und Unterseite des Aufprallelements die Spritzbilder der oberen bzw. untere Spritzdüsen auftreffen. Das Aufprallelement erstreckt sich dabei insbesondere parallel zu der Laufrichtung der Stranggießanlage, zwischen den oberen Strangführungsrollen und den unteren Strangführungsrollen.

Nach einer zweckmäßigen Variante ist der mindestens eine optoelektronische Sensor für jede gleichzeitig zu überprüfender Spritzdüse eine Videokamera. Das Inspektionssystem umfasst somit für jede gleichzeitig zu überprüfender Spritzdüse eine Videokamera.

In einer erfindungsgemäßen Variante sind alle optoelektronischen Sensoren zur gleichzeitigen Überprüfung der mehreren Spritzdüsen durch eine Matrix von optoelektronischen Sensoren ausgebildet. Das erfindungsgemäße Inspektionssystem umfasst somit eine Matrix von optoelektronischen Sensoren zur gleichzeitigen Überprüfung der mehreren Spritzdüsen. Zweckmäßigerweise ist die Matrix von optoelektronischen Sensoren flexibel teilbar, um das Inspektionssystem an unterschiedliche Anzahlen von gleichzeitig zu überprüfenden Spritzdüsen anzupassen. Dadurch ist das erfindungsgemäße Inspektionssystem flexibel an eine unterschiedliche Anzahl von gleichzeitig zu überprüfenden Spritzdüsen anpassbar, da die Matrix von optoelektronischen Sensoren entsprechend der aktuell gleichzeitig zu überprüfenden Spritzdüsen aufgeteilt werden kann.

Gemäß der Erfindung sind die Mittel zum Zuordnen der von den zu überprüfenden Spritzdüsen erzeugten Spritzbilder zu jeweils einem optoelektronischen Sensor als mechanische Abweiser ausgebildet. Die von den gleichzeitig zu überprüfenden Spritzdüsen erzeugten Spritzbilder werden also durch die mechanischen Abweiser physisch voneinander getrennt. Dazu erstrecken sich die Abweiser vorzugsweise in Richtung der Spritzdüsen und entlang der Laufrichtung der Stranggießanlage. Erstreckt sich die Stranggießanlage beispielsweise horizontal, so sind die Abweiser vertikal und entlang der Laufrichtung der Stranggießanlage angeordnet. Durch die mechanischen Abweiser werden die von den zu überprüfenden Spritzdüsen erzeugten Spritzbilder physisch getrennt, wodurch die Erfassung und Überprüfung der Spritzbilder vereinfacht wird.

In einer zweckmäßigen Variante der Erfindung sind wenigstens die mittleren der von den mehreren Spritzdüsen erzeugten Spritzbilder jeweils zum benachbarten Spitzbild durch einen Abweiser getrennt sind. Dadurch werden die jeweils benachbarten Spritzbilder mittels der mechanischen Abweiser voneinander getrennt. Zusätzlich können auch an den äußeren Rändern mechanische Abweiser angeordnet sein, um die am äußeren Rand angeordneten Spritzbilder vor externen Einflüssen zu schützen.

Nach einer vorteilhaften Varianter der Erfindung sind die Abweiser veränderbar ausgebildet, insbesondere hinsichtlich der Anzahl und/oder Position, um das Inspektionssystem an eine veränderliche Anzahl von zu überprüfenden Spritzdüsen oder deren Positionierung in der Stranggießanlage anzupassen. Dies kann beispielsweise dadurch erreicht werden, dass einzelne Abweiser zwischen unterschiedlichen optoelektronischen Sensoren ausfahrbar, ausklappbar oder dergleichen sind. Theoretisch ist es möglich, dass einzelne Abweiser so klappbar sind, dass sie in einer ersten Position einen optoelektronischen Sensor abdecken, also diesen inaktiv schalten, oder in einer zweiten Position eine Trennung zu einem benachbarten optoelektronischen Sensor bereitstellen und somit den optoelektronischen Sensor aktivieren.

Gemäß einer alternativen oder zusätzlichen Variante der Erfindung sind die Mittel zum Zuordnen der von den zu überprüfenden Spritzdüsen erzeugten Spritzbilder zu jeweils einem optoelektronischen Sensor als optischer Trenner ausgebildet. Die von den zu überprüfenden Spritzdüsen erzeugten Spritzbilder werden also optisch voneinander getrennt.

In einer Variante beleuchtet der optische Trenner die von den zu überprüfenden Spritzdüsen erzeugten Spritzbilder jeweils mit Licht in unterschiedlichen Lichtspektren und die zu den erzeugten Spritzbildern zugeordneten optoelektronischen Sensoren sind auf das jeweilige Lichtspektrum abgestimmt. Nach einer zweckmäßigen Variante der Erfindung umfasst das Inspektionssystem weiterhin eine Speichereinrichtung zur Speicherung der erfassten Spritzbilder der zu überprüfenden Spritzdüsen, eine Recheneinrichtung zum Vergleichen der erfassten Spritzbilder der zu überprüfenden Spritzdüsen mit erwarteten Spritzbildern und/oder eine Kommunikationsschnittstelle zum Austausch von Daten mit einer externen Einrichtung. Die Speichereinrichtung hat den Vorteil, dass die während der Durchfahrt der Kaltstrangkette durch die Stranggießanlage gesammelten Daten zunächst gespeichert werden können und nachfolgend ausgewertet werden können. Die Auswertung kann durch eine Recheneinrichtung des Inspektionssystems erfolgen oder durch eine externe Recheneinrichtung. Die von dem Inspektionssystem gesammelten Daten und/oder Ergebnisse der Auswertung können beispielsweise über eine Kommunikationsschnittstelle an eine externe Einrichtung übermittelt werden. Dabei kann auch bekannte Übertragungsverfahren wie Bluetooth, WiFi, NFC oder dergleichen zurückgegriffen werden.

Gemäß einer vorteilhaften Variante der Erfindung umfasst das Inspektionssystem einen Positionssensor zur Erfassung der Position des Inspektionssystems in der Stranggießanlage. Dadurch lassen sich die Messergebnisse des Inspektionssystems einfacher und genauer den Spritzdüsen der Stranggießanlage zuordnen.

Die Aufgabe wird ferner gelöst durch ein erfindungsgemäßes Verfahren zum gleichzeitigen Überprüfen der Funktionsfähigkeit von mehreren Spritzdüsen in einer gemäß Anspruch 12.

Vergleichen der erfassten Spritzbilder der mehreren Spritzdüsen mit erwarteten Spritzbildern.

Zur Durchführung des erfindungsgemäßen Verfahrens wird vorzugsweise ein erfindungsgemäßes Inspektionssystem eingesetzt.

Die von den gleichzeitig zu überprüfenden Spritzdüsen erzeugten Spritzbilder werden erfindungsgemäß durch separate optoelektronische Sensoren erfasst. Es wird also wenigstens ein optoelektronischer Sensor für jede gleichzeitig zu überprüfender Spritzdüse verwendet, um das entsprechende Spritzbild zu erfassen.

Nach einer erfindungsgemäßen Variante umfasst das Verfahren den Schritt des Beleuchtens der von den zu überprüfenden Spritzdüsen erzeugten Spritzbilder, insbesondere mit Lichtstrahlen im sichtbaren und/oder unsichtbaren Lichtspektrum. Durch das Beleuchten wird die Erfassung des erzeugten Spritzbildes durch die optoelektronischen Sensoren vereinfacht. Zweckmäßigerweise erfolgt die Beleuchtung der Spritzbilder der zu überprüfenden Spritzdüsen von der den optoelektronischen Sensoren gegenüberliegenden Seite der Spritzbilder.

Gemäß einer vorteilhaften Variante der Erfindung erfolgt die Erfassung der von den zu überwachenden Spritzdüsen erzeugten Spritzbilder in Laufrichtung der Stranggießanlage. Dadurch erfolgt die Erfassung der Spritzbilder der zu überprüfenden Spritzdüsen bevor die optoelektronischen Sensoren die Spritzbilder passieren und gegebenenfalls mit dem Wasser der Spritzdüsen beaufschlagt werden. Ferner kann das Wasser von den optoelektronischen Sensoren zumindest teilweise ablaufen, bis die optoelektronischen Sensoren die nächsten Spritzbilder der nächsten zu überprüfenden Spritzdüsen zwischen den nächsten benachbarten Strangführungsrollen erreicht.

In einer weiteren erfindungsgemäßen Variante umfasst das Verfahren den Schritt des Bereitstellens eines Aufprallelements, auf welches die von den zu überprüfenden Spritzdüsen erzeugten Spritzbilder auftreffen, insbesondere zum Trennen der von im oberen Bereich der Stranggießanlage angeordneten Spritzdüsen von den im unteren Bereich der Stranggießanlage angeordneten Spritzdüsen. Zweckmäßigerweise erstreckt sich das Aufprallelement parallel zu der Laufrichtung der Stranggießanlage, zwischen den oberen Strangführungsrollen und den unteren Strangführungsrollen. Durch das Aufprallelement werden die Spritzbilder der im oberen Bereich der Stranggießanlage angeordneten Spritzdüsen von den Spritzdüsen der im unteren Bereich der Stranggießanlage angeordneten Spritzdüsen getrennt, so dass deren Überprüfung gleichzeitig durchgeführt werden kann. Auch wird eine gegenseitige Beeinflussung der im oberen Bereich der Stranggießanlage angeordneten Spritzdüsen und der im unteren Bereich der Stranggießanlage angeordneten Spritzdüsen verhindert.

Nach einer zweckmäßigen Variante der Erfindung erfolgt die Erfassung der Spritzbilder der zu überprüfenden Spritzdüsen mittels Videokameras als optoelektronische Sensoren.

Gemäß einer vorteilhaften Variante der Erfindung werden die von allen zu überprüfenden Spritzdüsen erzeugten Spritzbilder mittels einer Matrix von optoelektronischen Sensoren erfasst. Zweckmäßigerweise werden die von der Matrix von optoelektronischen Sensoren erfassten Spritzbilder auf die separaten zu überprüfenden Spritzdüsen aufgeteilt. Die Matrix von optoelektronischen Sensoren erfasst somit alle Spritzbilder und teilt diese auf die zu überprüfenden Spritzdüsen auf. Die Aufteilung wird insbesondere durch separate Mittel zum Zuordnen von Spritzbildern zu zugehörigen Spritzdüsen unterstützt.

In der Erfindung erfolgt Zuordnung der von den zu überprüfenden Spritzdüsen erzeugten Spritzbilder zu jeweils einem optoelektronischen Sensor durch mechanische Abweiser. Mittels der mechanischen Abweiser werden somit insbesondere benachbarte Spritzbilder voneinander getrennt, wodurch eine gegenseitige Beeinflussung der Spritzbilder untereinander vermieden oder zumindest minimiert wird.

Nach einer vorteilhaften Variante der Erfindung sind die Abweiser veränderbar, insbesondere hinsichtlich der Anzahl und/oder Position, um das Verfahren an eine veränderliche Anzahl von zu überprüfenden Spritzdüsen oder deren Positionierung in der Stranggießanlage anzupassen.

Gemäß einer alternativen oder zusätzlichen Variante der Erfindung erfolgt die Zuordnung der von den zu überprüfenden Spritzdüsen erzeugten Spritzbilder zu jeweils einem optoelektronischen Sensor durch optische Trenner. Beispielsweise beleuchtet der optische Trenner die von den zu überprüfenden Spritzdüsen erzeugten Spritzbilder jeweils mit Licht in unterschiedlichen Lichtspektren und die zu den erzeugten Spritzbildern zugeordneten optoelektronischen Sensoren sind auf das jeweilige Lichtspektrum abgestimmt. Durch den optischen Trenner wird die Zuordnung der Spitzbilder der zu überprüfenden Spritzdüsen zu optoelektronischen Sensoren erzielt bzw. verbessert.

In einer zweckmäßigen Variante der Erfindung umfasst das Verfahren den Schritt des Speicherns der erfassten Spritzbilder der zu überprüfenden Spritzdüsen in dem Inspektionssystem und/oder den Schritt des Übertragens von Daten von dem Inspektionssystem zu einer externen Einrichtung. Die Speicherung hat den Vorteil, dass die während der Durchfahrt der Kaltstrangkette durch die Stranggießanlage gesammelten Daten zunächst gespeichert werden können und nachfolgend ausgewertet werden können.

Nach einer weiteren Variante der Erfindung erfolgt der Vergleich der erfassten Spritzbilder der zu überprüfenden Spritzdüsen mit erwarteten Spritzbildern durch eine Recheneinrichtung des Inspektionssystems. Alternativ kann die Auswertung durch eine externe Recheneinrichtung erfolgen.

Die von dem Verfahren gesammelten Daten und/oder Ergebnisse der Auswertung können beispielsweise über eine Kommunikationsschnittstelle an eine externe Einrichtung übermittelt werden. Dabei kann auch bekannte Übertragungsverfahren wie Bluetooth, WiFi, NFC oder dergleichen zurückgegriffen werden.

Gemäß einer vorteilhaften Variante der Erfindung umfasst das Verfahren den Schritt der Positionserfassung des Inspektionssystems in der Stranggießanlage. Dadurch lassen sich die Messergebnisse einfacher und genauer den Spritzdüsen der Stranggießanlage zuordnen.

In einer Variante der Erfindung umfasst das Verfahren den Schritt des Erfassens von Spritzbildern von Spritzdüsen und Bewerten der Qualität des Spritzbildes. Die Bewertung der Qualität des Spritzbildes erfolgt dabei vorzugsweise manuell. Die bewerteten Spritzbilder können nachfolgend für den Vergleich mit den erfassten Spritzbildern der mehreren zu überprüfenden Spritzdüsen bei der automatischen Ausführung des erfindungsgemäßen Verfahrens herangezogen werden. Die Ergebnisse der Bewertung können beispielsweise für die spätere automatische Auswertung der erfassten Spritzbilder in dem erfindungsgemäßen Inspektionssystem hinterlegt werden.

Nach einer weiteren vorteilhaften Variante der Erfindung umfasst das Verfahren den Schritt des Erstellens eines Modells zur Beurteilung von erfassten Spritzbildern von zu überprüfenden Spritzdüsen. Mittels des erstellten Modells lassen sich die erfassten Spritzbilder mit wenig Rechenaufwand mit den erwarteten Spritzbildern vergleichen, so dass der Vergleich beispielsweise von einer günstigen Recheneinrichtung wie einem Einplatinencomputer ausgeführt werden kann. Das erstellte Modell kann insbesondere in dem erfindungsgemäßen Inspektionssystem hinterlegt werden.

Gemäß einer Variante der Erfindung wird das Modell zur Verbesserung der Qualität des Modells trainiert. Insbesondere wird das Modell kontinuierlich anhand der erfassten Spritzbilder trainiert.

Nachfolgend wird die Erfindung anhand der in den Figuren dargestellten Ausführungsbeispiele näher erläutert. Es zeigen:
- Fig. 1: eine Draufsicht auf ein erfindungsgemäßes Inspektionssystem an einer Kaltstrangkette, und
- Fig. 2: eine Seitenansicht auf das Inspektionssystem mit Kaltstrangkette aus Fig. 1.

Fig. 1 zeigt ein Ausführungsbeispiel eines Inspektionssystem 1 zum gleichzeitigen Überprüfen der Funktionsfähigkeit von mehreren Spritzdüsen 2 in einer Stranggießanlage 3, insbesondere von den zwischen zwei Strangführungsrollen 4 angeordneten Spritzdüsen 2 in einer Draufsicht. Das Inspektionssystem 1 aus Figur 1 umfasst insgesamt sechs optoelektronische Sensoren 5 für sechs zeitgleich zu überprüfende Spritzdüsen 2. In der Draufsicht aus Fig. 1 sind drei obere Spritzdüsen 2 und drei obere optoelektronische Sensoren 5 dargestellt. Auf der Unterseite sind ebenfalls drei Spritzdüsen 2 und drei zugehörige optoelektronische Sensoren 5 angeordnet, in Fig. 1 jedoch nicht erkennbar. Die optoelektronischen Sensoren 5 sind beispielsweise Videokameras.

Die optoelektronischen Sensoren 5 zur gleichzeitigen Überprüfung der mehreren Spritzdüsen 2 können auch durch eine Matrix von optoelektronischen Sensoren 5 ausgebildet werden. Zweckmäßigerweise ist die Matrix von optoelektronischen Sensoren 5 flexibel teilbar ist, um das Inspektionssystem 1 an unterschiedliche Anzahlen von gleichzeitig zu überprüfenden Spritzdüsen 2 anzupassen.

Das Inspektionssystem 1 umfasst ferner Mittel zum Zuordnen 6 der von den zu überprüfenden Spritzdüsen 2 erzeugten Spritzbilder zu jeweils mindestens einen optoelektronischen Sensor 5. Gemäß dem in Fig. 1 dargestellten Ausführungsbeispiel sind die die Mittel zum Zuordnen 6 der von den zu überprüfenden Spritzdüsen 2 erzeugten Spritzbilder zu jeweils einem optoelektronischen Sensor 5 als mechanische Abweiser 6 ausgebildet. In dem Ausführungsbeispiel erstrecken sich die Abweiser 6 in Richtung der Spritzdüsen 2 und entlang der Laufrichtung 9 der Stranggießanlage 3. Ist die Strangführungsanlage beispielsweise horizontal ausgerichtet, ergibt sich die in Fig. 1 dargestellte Laufrichtung 9 und die Abweiser 6 erstrecken sich in vertikaler Richtung zu den Spritzdüsen (siehe Fig. 2) und in horizontaler Richtung entlang der Laufrichtung 9. Die mechanischen Abweise 6 sind beispielsweise als Bleche ausgebildet. In der Seitenansicht gemäß Fig. 2 sind die mechanischen Abweiser 6 gestichelt dargestellt.

Zweckmäßigerweise sind die mechanischen Abweiser 6 so angeordnet, dass die von den zu überprüfenden Spritzdüsen 2 erzeugten Spritzbilder jeweils an beiden Seiten durch mechanische Abweiser 6 begrenzt sind. Wie in Fig. 1 zu erkennen befinden sich somit an beiden Randbereichen jeweils ein mechanischer Abweiser 6 und jeweils zwischen den Spritzdüsen 2.

Gemäß einer Variante der Erfindung sind die Abweiser 6 veränderbar ausgebildet sind, insbesondere hinsichtlich der Anzahl und/oder Position, um das Inspektionssystem 1 an eine veränderliche Anzahl von zu überprüfenden Spritzdüsen 2 oder deren Positionierung in der Stranggießanlage 3 anzupassen.

Das Inspektionssystem 1 aus Fig. 1 umfasst weiterhin Leuchtmittel 7 zur Beleuchtung der von den zu überprüfenden Spritzdüsen 2 erzeugten Spritzbilder, insbesondere im sichtbaren und/oder unsichtbaren Lichtspektrum. Dadurch verbessert sich die Erkennung der Spritzbilder durch die optoelektronischen Sensoren 5. Die Leuchtmittel 7 sind auf der gegenüberliegenden Seite der von den zu überprüfenden Spritzdüsen 2 erzeugten Spritzbilder angeordnet wie die optoelektronischen Sensoren 5.

Zusätzlich zu den mechanischen Abweisern 6 oder auch alternativ dazu, können die die Mittel zum Zuordnen 6 der von den zu überprüfenden Spritzdüsen 2 erzeugten Spritzbilder zu jeweils einem optoelektronischen Sensor 5 als optischer Trenner ausgebildet sein. Ein optische Trenner beleuchtet beispielsweise die von den zu überprüfenden Spritzdüsen 2 erzeugten Spritzbilder jeweils mit Licht in unterschiedlichen Lichtspektren und die zu den erzeugten Spritzbildern zugeordneten optoelektronischen Sensoren 5 sind auf das jeweilige Lichtspektrum abgestimmt. Beispielsweise sind die Leuchtmittel 7 Teil eines optischen Trenners. Das erfindungsgemäße Inspektionssystem 1 ist Teil einer Kaltstrangkette 8 oder ist mit einer Kaltstrangkette 8 verbindbar. Beispielsweise ist das erfindungsgemäße Inspektionssystem 1 im Bedarfsfall mit der Kaltstrangkette 8 verbindbar, beispielsweise mittels einer magnetischen Verbindung.

Wie aus Fig. 1 ersichtlich ist das Inspektionssystem 1 am in Laufrichtung 9 vorderen Ende der Kaltstrangkette 8 angeordnet. Die optoelektronischen Sensoren 5 sind dabei vorzugsweise in Laufrichtung 9 der Stranggießanlage 3 nach vorne ausgerichtet.

In dem in Fig. 1 dargestellten Ausführungsbeispiel umfasst das Inspektionssystem 1 weiterhin ein Aufprallelement 10, auf welches die von den zu überprüfenden Spritzdüsen 2 erzeugten Spritzbilder auftreffen, insbesondere zum Trennen der von im oberen Bereich der Stranggießanlage 3 angeordneten Spritzdüsen 2 von den im unteren Bereich der Stranggießanlage 3 angeordneten Spritzdüsen 2. Das Aufprallelement 10 erstreckt sich entlang der Laufrichtung 9 der Stranggießanlage, zwischen den oberen Strangführungsrollen 4 und den unteren Strangführungsrollen 4. Bei einer horizontal ausgerichteten Stranggießanlage 3 erstreckt sich das Aufprallelement zusätzlich in horizontaler Richtung und nicht wie die mechanischen Abweiser 6 in vertikaler Richtung. Das Aufprallelement 10 und die mechanischen Abweiser 6 erstrecken sich somit beide entlang der Laufrichtung 9 der Stranggießanlage 3, sind aber rechtwinklig zueinander angeordnet, da sich das Aufprallelement 10 zusätzlich in horizontaler Richtung erstreckt und die mechanischen Abweiser 6 in vertikaler Richtung. Das Aufprallelement 10 ist vorzugsweise als Blech ausgebildet.

Das Inspektionssystem 1 aus Fig. 1 umfasst ferner eine Speichereinrichtung 11 zur Speicherung der erfassten Spritzbilder der zu überprüfenden Spritzdüsen 2, eine Recheneinrichtung 11 zum Vergleichen der erfassten Spritzbilder der zu überprüfenden Spritzdüsen 2 mit erwarteten Spritzbildern und eine Kommunikationsschnittstelle 11 zum Austausch von Daten mit einer externen Einrichtung. Die Speichereinrichtung 11, Recheneinrichtung 11 und Kommunikationsschnittstelle 11 sind beispielsweise in einem sogenannten Einplatinenrechner zusammengefasst.

Zusätzlich umfasst das Inspektionssystem 1 zusätzlich noch einen Positionssensor 12 zur Erfassung der Position des Inspektionssystems 1 in der Stranggießanlage 3.

Die Energieversorgung des erfindungsgemäßen Inspektionssystem 1 wird beispielsweise über einen internen Akku bereitgestellt.

Bei einem erfindungsgemäßen Verfahren zum gleichzeitigen Überprüfen der Funktionsfähigkeit von mehreren Spritzdüsen 2 in einer Stranggießanlage 3, insbesondere von den zwischen zwei Strangführungsrollen 4 angeordneten Spritzdüsen 2, wird beispielsweise ein erfindungsgemäßes Inspektionssystem 1 in die Stranggießanlage 3 eingebracht. Fig. 2 zeigt eine Seitenansicht eines erfindungsgemäßen Inspektionssystems 1 in einer Stranggießanlage 3, insbesondere zwischen den oberen Strangführungsrollen 4 und unteren Strangführungsrollen 4. Zwischen den Strangführungsrollen sind die zu überprüfenden Spritzdüsen 2 angeordnet. In Fig. 2 sind der Übersicht halber nur zwischen den Strangführungsrollen am linken Ende der Stranggießanlage 3 Spritzdüsen 2 dargestellt. In diesem Bereich befindet sich auch das Inspektionssystem 1 zur Überprüfung der Spritzdüsen 2.

Die Spritzbilder der Spritzdüsen 2 werden getrennt durch die separaten optoelektronischen Sensoren 5 erfasst, wobei die von den zu überprüfenden Spritzdüsen 2 erzeugten Spritzbildern jeweils einem optoelektronischen Sensoren 5 zugeordnet sind.

Die erfassten Spritzbilder werden nachfolgend mit erwarteten Spritzbildern verglichen. Der Vergleich wird entweder von der Recheneinrichtung 11 des Inspektionssystem 11 ausgeführt oder die erfassten Spritzbilder werden an eine externe Einrichtung übertragen, welche nachfolgend den Vergleich ausführt. Im letzteren Fall fährt beispielsweise das Inspektionssystem 1 die gesamte Stranggießanlage 3 ab und speichert die erfassten Spritzbilder zu den zu überwachenden Spritzdüsen intern zwischen. Nachfolgend werden die Daten an eine externe Einrichtung übertragen, welche die Auswertung durchführt. Die Daten werden dabei insbesondere zusammen mit Positionsdaten gespeichert, so dass die Daten den entsprechenden Spritzdüsen 2 zugeordnet werden können. Soll die Auswertung intern in dem Inspektionssystem 1 erfolgen, so wird aus zuvor gesammelten Daten vorzugsweise ein Modell erstellt, welches nachfolgend zum Vergleich der erfassten Spritzbilder herangezogen wird. Dadurch verringert sich die benötigte Rechenleistung und der Vergleich kann auch von einem Rechner mit begrenzter Rechenleistung zeitnah ausgeführt werden. Das Modell kann ferner anhand der erfassten Spritzbilder trainiert werden, um dessen Genauigkeit zu verbessern.

Wie Fig. 2 zu entnehmen ist, erfolgt die Erfassung der von den zu überwachenden Spritzdüsen 2 erzeugten Spritzbilder in Laufrichtung 9 der Stranggießanlage 3.

### Bezugszeichenliste

- 1: Inspektionssystem
- 2: Spritzdüse
- 3: Stranggießanlage
- 4: Strangführungsrolle
- 5: optoelektronischer Sensor
- 6: Mittel zum Zuordnen (mechanischer Abweiser)
- 7: Leuchtmittel
- 8: Kaltstrangkette
- 9: Laufrichtung
- 10: Aufprallelement
- 11: Speichereinheit, Recheneinrichtung, Kommunikationsschnittstelle
- 12: Positionssensor, Akku

## Patentansprüche

1. Inspektionssystem (1) zum gleichzeitigen Überprüfen der Funktionsfähigkeit von mehreren Spritzdüsen (2) in einer Stranggießanlage (3), insbesondere von den zwischen zwei Strangführungsrollen (4) angeordneten Spritzdüsen (2), umfassend:
mindestens einen optoelektronischen Sensor (5) für jede gleichzeitig zu überprüfender Spritzdüse (2), und
Mittel zum Zuordnen (6) der von den zu überprüfenden Spritzdüsen (2) erzeugten Spritzbilder zu jeweils mindestens einen optoelektronischen Sensor (5), wobei die Mittel zum Zuordnen (6) der von den zu überprüfenden Spritzdüsen (2) erzeugten Spritzbilder zu jeweils einem optoelektronischen Sensor (5) als mechanische Abweiser (6) ausgebildet sind.

2. Inspektionssystem (1) nach Anspruch 1,
weiterhin umfassend mindestens ein Leuchtmittel (7) zur Beleuchtung der von den zu überprüfenden Spritzdüsen (2) erzeugten Spritzbilder, insbesondere im sichtbaren und/oder unsichtbaren Lichtspektrum.

3. Inspektionssystem (1) nach Anspruch 2,
wobei das mindestens eine Leuchtmittel (7) auf der gegenüberliegenden Seite von den durch die zu überprüfenden Spritzdüsen (2) erzeugten Spritzbildern angeordnet ist wie die optoelektronischen Sensoren (5).

4. Inspektionssystem (1) nach Anspruch 1 oder Anspruch 2,
wobei das Inspektionssystem (1) Teil einer Kaltstrangkette (8) ist oder mit einer Kaltstrangkette (8) verbindbar ausgebildet ist, wobei das Inspektionssystem (1) vorzugsweise am in Laufrichtung (9) vorderen Ende der Kaltstrangkette (8) angeordnet ist.

5. Inspektionssystem (1) nach einem der Ansprüche 1 bis 4,
wobei die optoelektronischen Sensoren (5) in Laufrichtung (9) der Stranggießanlage (3) nach vorne ausgerichtet sind.

6. Inspektionssystem (1) nach einem der Ansprüche 1 bis 5,
weiterhin umfassend ein Aufprallelement (10), auf welches die von den zu überprüfenden Spritzdüsen (2) erzeugten Spritzbilder auftreffen, insbesondere zum Trennen der von im oberen Bereich der Stranggießanlage (3) angeordneten Spritzdüsen (2) von den im unteren Bereich der Stranggießanlage (3) angeordneten Spritzdüsen (2).

7. Inspektionssystem (1) nach einem der Ansprüche 1 bis 6,
wobei alle optoelektronischen Sensoren (5) zur gleichzeitigen Überprüfung der mehreren Spritzdüsen (2) durch eine Matrix von optoelektronischen Sensoren (5) ausgebildet sind, wobei die Matrix von optoelektronischen Sensoren (5) vorzugsweise flexibel teilbar ist, um das Inspektionssystem (1) an unterschiedliche Anzahlen von gleichzeitig zu überprüfenden Spritzdüsen (2) anzupassen.

8. Inspektionssystem (1) nach einem der Ansprüche 1 bis 7,
wobei die Abweiser (6) veränderbar ausgebildet sind, insbesondere hinsichtlich der Anzahl und/oder Position, um das Inspektionssystem (1) an eine veränderliche Anzahl von zu überprüfenden Spritzdüsen (2) oder deren Positionierung in der Stranggießanlage (3) anzupassen.

9. Inspektionssystem (1) nach einem der Ansprüche 1 bis 8,
wobei die Mittel zum Zuordnen (6) der von den zu überprüfenden Spritzdüsen (2) erzeugten Spritzbilder zu jeweils einem optoelektronischen Sensor (5) als optischer Trenner ausgebildet sind.

10. Inspektionssystem (1) nach Anspruch 9,
wobei der optische Trenner vorzugsweise die von den zu überprüfenden Spritzdüsen (2) erzeugten Spritzbilder jeweils mit Licht in unterschiedlichen Lichtspektren beleuchtet und die zu den erzeugten Spritzbildern zugeordneten optoelektronischen Sensoren (5) auf das jeweilige Lichtspektrum abgestimmt sind.

11. Inspektionssystem (1) nach einem der Ansprüche 1 bis 10,
weiterhin umfassend eine Speichereinrichtung (11) zur Speicherung der erfassten Spritzbilder der zu überprüfenden Spritzdüsen (2), eine Recheneinrichtung (11) zum Vergleichen der erfassten Spritzbilder der zu überprüfenden Spritzdüsen (2) mit erwarteten Spritzbildern, eine Kommunikationsschnittstelle (11) zum Austausch von Daten mit einer externen Einrichtung und/oder einen Positionssensor (12) zur Erfassung der Position des Inspektionssystems (1) in der Stranggießanlage (3).

12. Verfahren zum gleichzeitigen Überprüfen der Funktionsfähigkeit von mehreren Spritzdüsen (2) in einer Stranggießanlage (3), insbesondere von den zwischen zwei Strangführungsrollen (4) angeordneten Spritzdüsen (2), umfassend die Schritte:
Einbringen eines Inspektionssystems (1), insbesondere gemäß einem der vorhergehenden Ansprüche, in die Stranggießanlage (3),
getrenntes Erfassen von Spritzbildern der mehreren Spritzdüsen (2) durch separate optoelektronische Sensoren (5), wobei die von den zu überprüfenden Spritzdüsen (2) erzeugten Spritzbildern den separaten optoelektronischen Sensoren (5) zugeordnet werden,
Vergleichen der erfassten Spritzbilder der mehreren Spritzdüsen (2) mit erwarteten Spritzbildern,
wobei die Zuordnung der von den zu überprüfenden Spritzdüsen (2) erzeugten Spritzbilder zu jeweils einem optoelektronischen Sensor (5) durch mechanische Abweiser (6) erfolgt, wobei vorzugsweise wenigstens benachbarte Spritzbilder mittels Abweiser (6) voneinander getrennt werden.

13. Verfahren nach Anspruch 12,
wobei die Abweiser (6) veränderbar sind, insbesondere hinsichtlich der Anzahl und/oder Position, um das Verfahren an eine veränderliche Anzahl von zu überprüfenden Spritzdüsen (2) oder deren Positionierung in der Stranggießanlage (3) anzupassen.

14. Verfahren nach einem der Ansprüche 12 bis 13,
wobei die Zuordnung der von den zu überprüfenden Spritzdüsen (2) erzeugten Spritzbilder zu jeweils einem optoelektronischen Sensor (5) durch optische Trenner erfolgt, wobei der optische Trenner beispielsweise die von den zu überprüfenden Spritzdüsen (2) erzeugten Spritzbilder jeweils mit Licht in unterschiedlichen Lichtspektren beleuchtet und die zu den erzeugten Spritzbildern zugeordneten optoelektronischen Sensoren (5) auf das jeweilige Lichtspektrum abgestimmt sind.

15. Verfahren nach einem der Ansprüche 12 bis 14,
umfassend den Schritt des Erfassens von Spritzbildern von Spritzdüsen (2) und Bewerten der Qualität des Spritzbildes.

16. Verfahren nach einem der Ansprüche 12 bis 15,
umfassend den Schritt des Erstellens eines Modells zur Beurteilung von erfassten Spritzbildern von zu überprüfenden Spritzdüsen (2).

17. Verfahren nach Anspruch 16,
umfassend den Schritt des Trainierens des Modells zu Verbesserung der Qualität des Modells, insbesondere kontinuierliches Trainieren anhand der erfassten Spritzbilder.

## Claims

1. Inspection system (1) for simultaneous checking of the functional capability of a plurality of spray nozzles (2) in a continuous casting plant (3), particularly of the spray nozzles (2) arranged between two strip guide rollers (4), comprising:
at least one optoelectronic sensor (5) for each spray nozzle (2) to be simultaneously checked and
means for allocation (6) of the spray patterns, which are produced by the spray nozzles (2) to be checked, respectively to at least one optoelectronic sensor (5), wherein the means for allocation (6) of the spray patterns, which are produced by the spray nozzles (2) to be checked, respectively to an optoelectronic sensor (5) are formed as mechanical deflectors (6).

2. Inspection system (1) according to claim 1, further comprising at least one illuminating means (7) for illumination of the spray patterns, which are produced by the spray nozzles (2) to be checked, particularly in the visible and/or invisible light spectrum.

3. Inspection system (1) according to claim 2, wherein the at least one illuminating means (7) is arranged on the opposite side of the spray patterns, which are produced by the spray nozzles (2) to be checked, to the optoelectronic sensors (5).

4. Inspection system (1) according to claim 1 or claim 2, wherein the inspection system (1) is part of a cold strip chain (8) or is constructed to be connectible with a cold strip chain (8), wherein the inspection system (1) is preferably arranged at the end of the cold strip chain (8) at the front in running direction (9).

5. Inspection system (1) according to any one of claims 1 to 4, wherein the optoelectronic sensors (5) are oriented forwardly in the running direction (9) of the continuous casting plant (3).

6. Inspection system (1) according to any one of claims 1 to 5, further comprising an impact element (10) on which the spray patterns produced by the spray nozzles (2) to be checked impinge, particularly for separating the spray nozzles (2) arranged in the upper region of the continuous casting plant (3) from the spray nozzles (2) arranged in the lower region of the continuous casting plant (3).

7. Inspection system (1) according to any one of claims 1 to 6, wherein all optoelectronic sensors (5) are configured for simultaneous checking of the plurality of spray nozzles (2) by a matrix of optoelectronic sensors (5), wherein the matrix of optoelectronic sensors (5) is preferably flexibly divisible so as to adapt the inspection system (1) to different numbers of spray nozzles (2) to be simultaneously checked.

8. Inspection system (1) according to any one of claims 1 to 7, wherein the deflectors (6) are constructed to be variable, particularly with respect to number and/or position, so as to adapt the inspection system (1) to a variable number of spray nozzles (2) to be checked or to the positioning thereof in the continuous casting plant (3).

9. Inspection system (1) according to any one of claims 1 to 8, wherein the means for allocating (6) the spray patterns, which are produced by the spray nozzles (2) to be checked, respectively to an optoelectronic sensor (5) are constructed as optical separators.

10. Inspection system (1) according to claim 9, wherein the optical separators preferably illuminate the spray patterns, which are produced by the spray nozzles (2) to be checked, respectively with light in different light spectra and the optoelectronic sensors (5), which are allocated to the produced spray patterns, are matched to the respective light spectrum.

11. Inspection system (1) according to any one of claims 1 to 10, further comprising a memory device (11) for storage of the detected spray patterns of the spray nozzles (2) to be checked, a computer device (11) for comparing the detected spray patterns of the spray nozzles (2), which are to be checked, with expected spray patterns, a communications interface (11) for exchange of data with an external device and/or a position sensor (12) for detecting the position of the inspection system (1) in the continuous casting plant (3).

12. Method for simultaneous checking of the functional capability of a plurality of spray nozzles (2) in a continuous casting plant (3), particularly of the spray nozzles (2) arranged between two strip guide rollers (4), comprising the steps:
mounting an inspection system (1), particularly according to any one of the preceding claims, in the continuous casting plant (3),
separate detection of spray patterns of the plurality of spray nozzles (2) by separate optoelectronic sensors (5), wherein the spray patterns, which are produced by the spray nozzles (2) to be checked, are allocated to the separate optoelectronic sensors (5),
comparing the detected spray patterns of the plurality of spray nozzles (2) with expected spray patterns,
wherein the allocation of the spray patterns, which are produced by the spray nozzles (2) to be checked, respectively to an optoelectronic sensor (5) is carried out by mechanical deflectors (6), wherein preferably at least adjacent spray patterns are separated from one another by means of deflectors (6).

13. Method according to claim 12, wherein the deflectors (6) are variable, particularly with respect to the number and/or position, so as to adapt the method to a variable number of spray nozzles (2), which are to be checked, or to the positioning thereof in the continuous casting plant (3).

14. Method according to one of claims 12 and 13, wherein the allocation of the spray patterns, which are produced by the spray nozzles (2) to be checked, respectively to an optoelectronic sensor (5) is carried out by optical separators, wherein the optical separators, for example, illuminate the spray patterns, which are produced by the spray nozzles (2) to be checked, respectively with light in different light spectra and the optoelectronic sensors (5) allocated to the produced spray patterns are matched to the respective light spectrum.

15. Method according to any one of claims 12 to 14, comprising the step of detecting spray images of spray nozzles (2) and evaluating the quality of the spray pattern.

16. Method according to any one of claims 12 to 15, comprising the step of creating a model for assessment of detected spray patterns of spray nozzles (2) to be checked.

17. Method according to claim 16, comprising the step of training the model for improvement of the quality of the model, particularly continuous training on the basis of detected spray patterns.

## Revendications

1. Système d'inspection (1) permettant de contrôler simultanément le bon fonctionnement de plusieurs buses de pulvérisation (2) dans une installation de coulée continue (3), notamment des buses de pulvérisation (2) disposées entre deux rouleaux de guidage de barre (4), comprenant :
au moins un capteur optoélectronique (5) pour chaque buse de pulvérisation (2) à inspecter simultanément, et
des moyens permettant d'attribuer (6) les images de pulvérisation générées par les buses de pulvérisation (2) à inspecter à au moins un capteur optoélectronique (5) respectif, les moyens permettant d'attribuer (6) les images de pulvérisation générées par les buses de pulvérisation (2) à inspecter à un capteur optoélectronique (5) respectif étant conçus comme des déflecteurs mécaniques (6).

2. Système d'inspection (1) selon la revendication 1,
comprenant en outre au moins un moyen d'éclairage (7) pour éclairer les images de pulvérisation générées par les buses de pulvérisation (2) à inspecter, en particulier dans le spectre de lumière visible et/ou invisible.

3. Système d'inspection (1) selon la revendication 2,
dans lequel ledit au moins un moyen d'éclairage (7) est disposé du côté opposé aux images de pulvérisation générées par les buses de pulvérisation (2) à inspecter, comme les capteurs optoélectroniques (5).

4. Système d'inspection (1) selon la revendication 1 ou la revendication 2,
dans lequel le système d'inspection (1) fait partie d'une chaîne de coulée continue à froid (8) ou est conçu de manière à pouvoir être relié à une chaîne de coulée continue à froid (8), le système d'inspection (1) étant de préférence disposé à l'extrémité avant de la chaîne de coulée continue à froid (8) dans le sens de déplacement (9).

5. Système d'inspection (1) selon l'une des revendications 1 à 4, dans lequel les capteurs optoélectroniques (5) sont orientés vers l'avant dans la direction de déplacement (9) du système de coulée continue (3).

6. Système d'inspection (1) selon l'une des revendications 1 à 5, comprenant en outre un élément de butée (10) sur lequel viennent se heurter les images de pulvérisation générées par les buses de pulvérisation (2) à inspecter, notamment pour séparer les buses de pulvérisation (2) disposées dans la zone supérieure de l'installation de coulée continue (3) des buses de pulvérisation (2) disposées dans la zone inférieure de l'installation de coulée continue (3).

7. Système d'inspection (1) selon l'une des revendications 1 à 6, dans lequel tous les capteurs optoélectroniques (5) sont conçus pour contrôler simultanément la pluralité de buses de pulvérisation (2) au moyen d'une matrice de capteurs optoélectroniques (5), ladite matrice de capteurs optoélectroniques (5) étant de préférence divisible de manière flexible pour adapter le système d'inspection (1) à différents nombres de buses de pulvérisation (2) à inspecter simultanément.

8. Système d'inspection (1) selon l'une des revendications 1 à 7, dans lequel les déflecteurs (6) sont conçus de manière à pouvoir être modifiés, en particulier en ce qui concerne le nombre et/ou la position, afin d'adapter le système d'inspection (1) à un nombre variable de buses de pulvérisation (2) à inspecter ou d'adapter leur positionnement dans l'installation de coulée continue (3).

9. Système d'inspection (1) selon l'une des revendications 1 à 8, dans lequel les moyens permettant d'attribuer (6) les images de pulvérisation générées par les buses de pulvérisation (2) à inspecter à un capteur optoélectronique (5) respectif sont conçus comme un séparateur optique.

10. Système d'inspection (1) selon la revendication 9, dans lequel le séparateur optique éclaire de préférence les images de pulvérisation générées par les buses de pulvérisation (2) à inspecter respectivement avec de la lumière dans des spectres lumineux différents et les capteurs optoélectroniques (5) associés aux images de pulvérisation générées sont adaptés au spectre lumineux correspondant.

11. Système d'inspection (1) selon l'une des revendications 1 à 10, comprenant en outre un moyen de stockage (11) pour mémoriser les images de pulvérisation détectées des buses de pulvérisation (2) à inspecter, un dispositif de calcul (11) pour comparer les images de pulvérisation détectées des buses de pulvérisation (2) à inspecter avec des images de pulvérisation attendues, une interface de communication (11) pour échanger des données avec un dispositif externe et/ou un capteur de position (12) pour détecter la position du système d'inspection (1) dans l'installation de coulée continue (3).

12. Procédé permettant de contrôler simultanément le bon fonctionnement de plusieurs buses de pulvérisation (2) dans une installation de coulée continue (3), notamment des buses de pulvérisation (2) disposées entre deux rouleaux de guidage de barre (4), comprenant les étapes suivantes consistant à :
mettre en place un système d'inspection (1), notamment selon l'une des revendications précédentes, dans l'installation de coulée continue (3),
détecter séparément des images de pulvérisation de la pluralité de buses de pulvérisation (2) au moyen de capteurs optoélectroniques (5) séparés, les images de pulvérisation générées par les buses de pulvérisation (2) à inspecter étant associées aux capteurs optoélectroniques (5) séparés,
comparer les images de pulvérisation détectées de plusieurs buses de pulvérisation (2) avec des images d'injection attendues,
l'association des images de pulvérisation générées par les buses de pulvérisation (2) à inspecter à un capteur optoélectronique (5) respectif s'effectuant au moyen de déflecteurs mécaniques (6), de préférence au moins les images de pulvérisation adjacentes étant séparées les unes des autres au moyen de déflecteurs (6).

13. Procédé selon la revendication 12,
dans lequel les déflecteurs (6) sont conçus de manière à pouvoir être modifiés, en particulier en ce qui concerne le nombre et/ou la position, afin d'adapter le procédé à un nombre variable de buses de pulvérisation (2) à inspecter ou d'adapter leur positionnement dans l'installation de coulée continue (3).

14. Procédé selon l'une des revendications 12 à 13,
dans lequel l'association des images de pulvérisation générées par les buses de pulvérisation (2) à inspecter à un capteur optoélectronique (5) respectif s'effectue au moyen de séparateurs optiques, le séparateur optique éclairant par exemple les images de pulvérisation générées par les buses de pulvérisation (2) à inspecter respectivement avec de la lumière dans des spectres lumineux différents et les capteurs optoélectroniques (5) associés aux images de pulvérisation générées étant adaptés au spectre lumineux correspondant.

15. Procédé selon l'une quelconque des revendications 12 à 14, comprenant l'étape consistant à acquérir des images de pulvérisation des buses de pulvérisation (2) et à évaluer la qualité de l'image de pulvérisation.

16. Procédé selon l'une des revendications 12 à 15,
comprenant l'étape consistant à créer un modèle pour évaluer les images de pulvérisation acquises des buses de pulvérisation (2) à inspecter.

17. Procédé selon la revendication 16,
comprenant l'étape d'entraînement du modèle pour améliorer la qualité du modèle, notamment l'entraînement continu sur la base des images de pulvérisation détectées.
